# EUROPÄISCHE PATENTSCHRIFT

(11) **EP 3 830 914 B1**
(45) Veröffentlichungstag und Bekanntmachung des Hinweises auf die Patenterteilung: **13.08.2025**
(21) Anmeldenummer: 19726392.4
(22) Anmeldetag: 23.05.2019
(51) Int. Cl.: H01T 13/20, H01T 21/02, H01T 13/32, H01T 13/46

(54) **VERFAHREN ZUR HERSTELLUNG EINER ZÜNDKERZENELEKTRODENANORDNUNG UND EINER ZÜNDKERZE, ZÜNDKERZENELEKTRODENANORDNUNG UND ZÜNDKERZE**
METHOD FOR MANUFACTURING A SPARK PLUG ELECTRODE ASSEMBLY AND SPARK PLUG, SPARK PLUG ELECTRODE ASSEMBLY, AND SPARK PLUG
PROCÉDÉ DE FABRICATION D'UN ENSEMBLE D'ÉLECTRODES DE BOUGIE D'ALLUMAGE ET D'UNE BOUGIE D'ALLUMAGE, ENSEMBLE D'ÉLECTRODES DE BOUGIE D'ALLUMAGE ET BOUGIE D'ALLUMAGE

(30) Priorität: 02.08.2018 DE 102018212894
(43) Veröffentlichungstag der Anmeldung: 09.06.2021
(73) Patentinhaber: Robert Bosch GmbH, 70442 Stuttgart (DE)
(72) Erfinder: ORLANDINI, Igor, 70329 Stuttgart (DE); RITTER, Ronald, 73274 Notzingen (DE)
(86) Internationale Anmeldenummer: PCT/EP2019/063380
(87) Internationale Veröffentlichungsnummer: WO 2020/025184

(56) Entgegenhaltungen:
- EP-A2- 2 621 038
- US-A1- 2002 055 318
- US-A1- 2013 002 122
- US-A1- 2013 206 122

## Beschreibung

### Stand der Technik

Die vorliegende Erfindung betrifft ein Verfahren zur Herstellung einer Zündkerzenelektrodenanordnung sowie auch ein Verfahren zur Herstellung einer Zündkerze. Darüber hinaus betrifft die vorliegende Erfindung auch eine Zündkerzenelektrodenanordnung sowie eine Zündkerze, die unter Verwendung der Zündkerzenelektrodenanordnung hergestellt ist.

Bei der Herstellung von Zündkerzen werden die hierfür vorgesehene Mittelelektrode und die Masseelektrode getrennt voneinander hergestellt und nacheinander verbaut, wie beispielsweise aus der US 2002/0055318 A, US 2013/0006122 A und US 2013/0002122 A bekannt ist. Dies bedeutet, dass die Mittelelektrode mit einem elektrischen Anschlussbereich und die Masseelektrode üblicherweise mit dem Gehäuse der Zündkerze verbunden werden. Aufgrund dieser separaten Herstellung und Anordnung der Elektroden, gestaltet sich das Einstellen eines präzisen Abstandes zwischen den Elektroden, der für eine effiziente und dauerhaft gute Zündfunkenbildung erheblich ist, schwierig.

Die Herstellung einer Zündkerzenanordnung ist beispielsweise aus der EP 2621038 A bekannt.

### Offenbarung der Erfindung

Durch das erfindungsgemäße Verfahren gemäß dem Anspruch 1 wird ein Verfahren zur Herstellung einer Zündkerzenelektrodenanordnung bereitgestellt, das die Herstellung einer Zündkerze mit exakt vordefiniertem Abstand zwischen der Masseelektrode und der Mittelelektrode ermöglicht.

Gemäß dem Verfahren wird eine Zündkerzenelektrodenanordnung mit einer Masseelektrode und einer Mittelelektrode hergestellt. Dies umfasst auch, dass mehrere Masseelektroden und/oder mehrere Mittelelektroden vorgesehen sein können. Die Masseelektrode und die Mittelelektrode sind durch einen Verbindungsbereich miteinander verbunden, der zwischen der Masseelektrode und der Mittelelektrode ausgebildet ist. Der Verbindungsbereich stabilisiert dabei den Abstand der Masseelektrode von der Mittelelektrode. Der Elektrodenabstand ergibt sich damit nicht im Nachhinein durch das Anordnen der Elektroden an einem Zündkerzengrundkörper sondern bereits im Vorfeld aufgrund der Ausbildung der Zündkerzenelektrodenanordnung. Hierzu sind die Masseelektrode, die Mittelelektrode und der Verbindungsbereich aus einem einstückigen Zündkerzenelektrodengrundkörper aus Zündkerzenelektrodenmaterial gebildet. Die Masseelektrode, die Mittelektrode und der Verbindungsbereich sind damit einteilig und zusammenhängend ausgebildet. Die bedeutet mit anderen Worten, dass sich der Abstand zwischen den Elektroden aus der Bauteilgeometrie der Zündkerzenelektrodenanordnung ergibt und eben nicht durch das separate Anordnen der Elektroden bei der Montage der Zündkerze. Hierdurch wird es möglich, den Elektrodenabstand aller Mittelelektroden und aller Masseelektroden und damit sämtliche Funkenstrecken ohne hohe technischen Aufwand präzise und gleichmäßig auszubilden.

Der Zündkerzenelektrodengrundkörper ist im Einzelnen nicht beschränkt und kann jegliche Form und Schichtdicke aufweisen, die zur Ausbildung mindestens einer Masseelektrode, mindestens einer Mittelelektrode und eines Verbindungsbereichs geeignet sind.

Ebenso ist auch das Zündkerzenelektrodenmaterial im Wesentlichen nicht beschränkt. Als besonders geeignet hat sich Nickel als Basismaterial erwiesen, da sich Nickel durch eine hohe Temperaturbeständigkeit, Oxidationsresistenz und Verschleißbeständigkeit auszeichnet. Das Zündkerzenelektrodenmaterial umfasst damit vorteilhafterweise mindestens 50 Masse% Nickel. Erfindungsgemäß besteht das Zündkerzenelektrodenmaterial aus einer Nickel-Chrom-Legierung oder eine Nickel-Yttrium-Legierung.

Die Unteransprüche zeigen bevorzugte Weiterbildungen der Erfindung.

Die Masseelektrode, die Mittelelektrode und der Verbindungsbereich können auf unterschiedliche Arten und Weisen hergestellt werden, solange diese Bestandteile der Zündkerzenelektrodenanordnung einstückig und damit aus einem zusammenhängenden Material, gebildet werden.

Gemäß einer vorteilhaften Weiterbildung umfasst das Bilden der Masseelektrode, der Mittelelektrode und des Verbindungsbereichs einen Schritt des Entfernens von Zündkerzenelektrodenmaterial vom Zündkerzenelektrodengrundkörper. Dies ist technisch sehr einfach und zeitlich wenig aufwendig durchführbar und ermöglicht das geometrisch und formtechnisch präzise Ausbilden der Komponenten der Zündkerzenelektrodenanordnung.

Ferner vorteilhaft kann das Verfahren auch einen Schritt des Bildens einer Zündfunkenstrecke zwischen der Masseelektrode und der Mitteleelektrode vorsehen. Die Zündfunkenstrecke wird gemäß dieser Ausführungsform ebenfalls vorteilhaft durch Entfernen von Zündkerzenelektrodenmaterial vom Zündkerzenelektrodengrundkörper gebildet, wobei die Masseelektrode und die Mittelelektrode durch den aus dem Zündkerzenelektrodenmaterial bestehenden Verbindungsbereich weiterhin miteinander verbunden bleiben. Die Zündfunkenstrecke erhält damit eine spezifische geometrische Form, die für eine dauerhaft gute Bildung eines Zündfunkens erforderlich ist. Durch das Entfernen von Zündkerzenelektrodenmaterial kann die Zündfunkenstrecke dabei ohne hohen technischen Aufwand einfach in vorbestimmter Form und Lage an die Bedingungen im Motorraum angepasst und ausgebildet werden. Insbesondere kann hierdurch auch die Funkenstrecke zwischen allen Masseelektroden und Mittelelektroden in radialer Richtung senkrecht zur Längsachse der Zündkerze beliebig eingestellt werden.

Zum Entfernen des Zündkerzenelektrodenmaterials vom Zündkerzenelektrodengrundkörper kann prinzipiell jedes geeignete Verfahren verwendet werden. Besonders einfach, kostengünstig und genau ist das Entfernen durch Stanzen oder Abtragen oder Erodieren oder Lasern möglich. Diese Verfahren sind daher einzeln oder in Kombination angewendet besonders bevorzugt.

Um kostengünstig aufgrund von Einsparung von Zündkerzenelektrodenmaterial eine gewünschte dreidimensionale Ausbildung der Masseelektrode, der Mittelelektrode und des Verbindungsbereichs auszubilden, kann das Verfahren weiter vorteilhaft einen Schritt des Tiefziehens mindestens eines Bereichs des Zündkerzenelektrodengrundkörpers umfassen. Somit können einzelne Teilbereiche selektiv durch Tiefziehen umgeformt werden und erhalten damit die gewünschte Form.

Alternativ oder additiv zum Entfernen von Zündkerzenelektrodenmaterial von dem Zündkerzenelektrodengrundkörper, können die Masseelektrode, die Mittelelektrode und der die Masseelektrode und die Mittelelektrode verbindende Verbindungsbereich einstückig durch einen Schritt des Aufbauens von Zündkerzenelektrodenmaterial gebildet werden. Hierzu kann das Zündkerzenelektrodenmaterial beispielsweise auf einem geeigneten Träger derart abgeschieden werden, dass die Masseelektrode, die Mittelelektrode und der Verbindungsbereich einteilig und damit zusammenhängend ausgebildet werden. Der Träger kann nach Fertigstellung der einstückigen Zündkerzenelektrodenanordnung entfernt werden. Geeignete materialaufbauende Verfahren, wie z.B. CVD oder PVD, sind dabei aus dem Stand der Technik bekannt. Vorteilhaft an dieser Ausgestaltung ist ferner, dass sich durch den Materialaufbau ohne weitere Umformungsschritte eine dreidimensionale Zündkerzenelektrodenanordnung erhalten lässt. Hierdurch können somit Zeit und Kosten für die Herstellung der Zündkerzenelektrodenanordnung eingespart werden.

Besonders einfach und unter Einhaltung genauer geometrischer Vorgaben wird das Aufbauen des Zündkerzenelektrodenmaterials vorteilhafterweise durch 3D-Drucken ausgeführt. Die Form und Ausgestaltung der Zündkerzenelektrodenanordnung kann dabei vorab mittels eines CAD-Verfahrens festgelegt werden, so dass ein maßgetreuer Aufbau der Zündkerzenelektrodenanordnung gezielt steuerbar ist.

Eine weiter vorteilhafte Weiterbildung ist dadurch gekennzeichnet, dass die Masseelektrode die Mittelelektrode mindestens abschnittsweise umgibt. Hierdurch kann die Zündfunkenstrecke präzise ausgebildet und die Zündfunkenbildung örtlich genau gesteuert werden. Die Masseelektrode kann dabei vorteilhafterweise in Form eines Zylinderringes um die Mittelelektrode vorliegen, wobei die Mittelelektrode weiter vorteilhaft in Form eines Zylinders vorliegt. Der Zylinderring und der Zylinder sind dabei durch den Verbindungsbereich miteinander verbunden. Aufgrund von fehlenden Ecken kann hierdurch einem Erosionsverschleiß und Materialabtrag aufgrund der Zündfunkenbildung vorgebeugt werden.

Der Verbindungsbereich ist ferner vorteilhaft in Form mindestens eines Steges ausgebildet, der die Masseelektrode und die Mittelelektrode miteinander verbindet. Ein Steg bietet bei geringer geometrischer Ausdehnung eine sehr gute Option zur Stabilisierung des Abstandes zwischen der Masseelektrode und der Mittelelektrode und ist einfach sowohl durch ein Entfernen von Zündkerzenelektrodenmaterial von dem Zündkerzenelektrodengrundkörper, als auch durch Aufbau von Zündkerzenelektrodenmaterial realisierbar.

Aufgrund der Verbesserung der Stabilisierung des Abstandes zwischen der Masseelektrode und der Mittelelektrode umfasst der Verbindungsbereich zwei bis vier Stege, die die Masseelektrode und die Mittelelektrode miteinander verbinden. Je höher dabei die Anzahl der Stege ist, desto stabiler lässt sich der Elektrodenabstand einstellen. Eine Anzahl von mehr als vier Stegen kann jedoch auch schwieriger zu realisieren und bei der Weiterverarbeitung der Zündkerzenelektrodenanordnung hinderlich sein. Eine Anzahl von zwei bis vier Stegen hat sich daher als optimal erwiesen.

Zur Verbesserung der Verschleißbeständigkeit der Zündkerzenelektroden ist es des Weiteren von Vorteil, wenn eine der Elektroden oder wenn sogar beide Elektroden im Bereich der Funkenstrecke mindestens ein Edelmetall aufweisen. Vorteilhaft umfasst das Verfahren somit einen Schritt des Anordnens mindestens eines ersten Edelmetalls an der Masseelektrode und/oder mindestens eines zweiten Edelmetalls an der Mittelelektrode, wobei das erste Edelmetall und/oder das zweite Edelmetall derart angeordnet werden, dass sie in einem eine Funkenstrecken zwischen der Masseelektrode und der Mittelelektrode bildenden Bereich angeordnet werden. Das Edelmetall kann dabei direkt auf die entsprechenden Elektrodenbereiche aufgebracht werden oder aber in Form eines Edelmetallkörpers, wie beispielsweise einem Edelmetallstift oder einem Edelmetallplättchen oder einem Edelmetallzylinder, im entsprechenden Elektrodenbereich, angeordnet werden. Sofern sowohl die Masseelektrode als auch die Mittelelektrode mit Edelmetall versehen werden, wird die Funkenstrecke somit zwischen dem ersten Edelmetall der Masseelektrode auf der einen Seite und dem zweiten Edelmetall der Mittelelektrode auf der anderen Seite gebildet.

Zur Verbesserung der Verteilung der Gasströme im Brennraum der Zündkerze kann das Verfahren zur Herstellung einer Zündkerzenelektrodenanordnung ferner einen Schritt des Vorsehens von Öffnungen in der Masseelektrode und/oder in der Mittelelektrode umfassen. Eine oder mehrere Öffnungen sind hierbei vorteilhafterweise vorgesehen. Durch die Öffnungen können die Elektroden beispielsweise besser mit Brenngas oder Sauerstoff bzw. Luft umspült und Abluft nach Verbrennung des Brenngases besser von den Elektroden abtransportiert werden. Hierdurch kann die Effizienz der Zündfunkenbildung erhöht und die Leistung einer mit der erfindungsgemäß hergestellten Zündkerzenelektrodenanordnung hergestellten Zündkerze verbessert werden.

Ferner erfindungsgemäß wird auch ein Verfahren zur Herstellung einer Zündkerze beschrieben. Die Zündkerze umfasst eine Zündkerzenelektrodenanordnung mit einer Masseelektrode und einer Mittelelektrode, die durch einen Verbindungsbereich miteinander verbunden sind, aus einem einstückigen Zündkerzenelektrodengrundkörper aus Zündkerzenelektrodenmaterial. Hierbei kann die Zündkerzenelektrodenanordnung wie vorstehend ausgeführt hergestellt werden. Bei der erfindungsgemäßen Herstellung der Zündkerze ist zudem ein Schritt des Verbindens der Zündkerzenelektrodenanordnung mit einem Zündkerzengrundkörper vorgesehen.

Der Zündkerzengrundkörper kann dabei ein Gehäuse, einen elektrischen Anschlussbereich für die Mittelelektrode und einen Isolator umfassen. Da dem Fachmann Einzelheiten von Zündkerzengrundkörpern bekannt sind, kann hier auf entsprechende weitere Erläuterungen verzichtet werden.

Durch das einstückige und damit einteilige Ausbilden der Masseelektrode, der Mittelelektrode und eines die beiden Elektroden verbindenden Verbindungsbereichs aus einem einstückigen Zündkerzenelektrodengrundkörper aus Zündkerzenelektrodenmaterial, wird automatisch aufgrund der vorher festgelegten Bauteilgeometrie der Zündkerzenelektrodenanordnung ein spezifischer Elektrodenabstand realisiert, der dauerhaft festgelegt ist und nicht im Nachhinein, nach Anordnung der Elektroden am Zündkerzengrundkörper, mühsam und aufwendig eingestellt werden muss. Durch das erfindungsgemäße Verfahren zur Herstellung einer Zündkerze kann eine Zündkerze mit dauerhaft hoher Leistungsdichte kostengünstig und technisch wenig aufwendig hergestellt werden.

Eine dauerhaft gute Anordnung der Elektroden ohne die Möglichkeit der Erzeugung von elektrischen Kurzschlüssen, kann vorteilhaft durch die weitere Weiterbildung realisiert werden, in der die Masseelektrode mit einem Gehäuse der Zündkerze und/oder die Mittelelektrode mit einem elektrischen Anschluss für die Mittelelektrode verbunden werden. Hierdurch werden auch die Elektroden dauerhaft stabil am Zündkerzengrundkörper befestigt, was der mechanischen Stabilität der herzustellenden Zündkerze zuträglich ist.

Das Verbinden erfolgt hierbei vorzugsweise stoffschlüssig, wobei das Verfahren zum stoffschlüssigen Verbinden im Einzelnen nicht eingeschränkt ist. Besonderes vorteilhaft aufgrund einer sehr guten und stabilen Verbindungsbildung kann das Verbinden mittels Laserschweißen, mittels Widerstandsschweißen oder mittels Hartlöten ausgeführt werden.

Um elektrische Kurzschlüsse zwischen der Masseelektrode und der Mittelelektrode zu unterdrücken, kann das Verfahren weiterhin einen Schritt des Entfernens des Verbindungsbereichs zwischen der Masseelektrode und der Mittelektrode umfassen. Das Entfernen kann beispielsweise durch Ausfräsen, Abtragen, Erodieren oder durch Behandeln mit einem Laser ausgeführt werden. Das Entfernen des Verbindungsbereichs wird dabei insbesondere so ausgeführt, dass keine Materialreste des Verbindungsbereichs von der Masseelektrode oder der Mittelelektrode hervorstehen, so dass die Funkenstrecke zwischen den Elektroden nicht beeinträchtigt wird. Die jeweiligen Oberflächen der Mittelelektrode und der Masseelektrode sind damit eben. Sofern auf der Masseelektrode und/oder der Mittelelektrode ein erstes Edelmetall bzw. ein zweites Edelmetall angeordnet sind, kann das Entfernen des Verbindungsbereichs bis zur Oberfläche des jeweiligen Edelmetalls erfolgen, um keine Einkerbungen bzw. Aussparungen im Edelmetall zu erzeugen, was zur Bildung von Fehlfunken führen kann. Die sich gegenüber liegenden Oberflächen des ersten Edelmetalls und des zweiten Edelmetalls sind damit ebenfalls plan. Vorzugsweise erfolgt jedoch das Entfernen des Verbindungsbereichs derart, dass auch der zwischen dem ersten Edelmetall und/oder dem zweiten Edelmetall angeordnete Verbindungsbereich mindestens teilweise mitentfernt wird. Dies führt zumindest zur Bildung von freiliegenden Ecken an dem jeweiligen Edelmetall, an denen Feldüberhöhungen im elektrischen Feld vorliegen, so dass sich der Zündspannungsbedarf für die Zündfunkenbildung verringert. Der Verbindungsbereich kann zwischen dem jeweiligen Edelmetall auch vollständig entfernt sein.

Wie bereits vorstehend für das Verfahren zur Herstellung einer Zündkerzenelektrodenanordnung beschrieben, kann auch das Verfahren zur Herstellung einer Zündkerze einen Schritt des Vorsehens von Öffnungen in der Masseelektrode und/oder in der Mittelelektrode umfassen, wobei die Öffnungen der besseren Verteilung der Reaktionsgase und Abgase dienen. Die Öffnungen können somit bereits bei der Herstellung der Zündkerzenelektrodenanordnung vorgesehen werden, oder aber auch erst bei der Herstellung der Zündkerze, um ggf. Kundenwünschen besser zu entsprechen. Auch können zu beiden Zeitpunkten entsprechende Öffnungen vorgesehen werden.

Ferner erfindungsgemäß wird auch eine Zündkerzenelektrodenanordnung beschrieben, die zum Verbau in einer Zündkerze geeignet ist. Die erfindungsgemäße Zündkerzenelektrodenanordnung umfasst eine Masseelektrode und eine Mittelelektrode, die durch einen Verbindungsbereich miteinander verbunden sind. Hierbei ist die Zündkerzenelektrodenanordnung einstückig aus einem Zündkerzenelektrodenmaterial gebildet, so dass die Masseelektrode, die Mittelelektrode und der Verbindungsbereich einteilig und damit aus demselben Material ohne Absatz oder nachträgliches Montieren hergestellt sind. Hierdurch ergibt sich direkt aus der Bauteilgeometrie der Zündkerzenelektrodenanordnung der für die Bildung eines stabilen Zündfunkens erforderliche Abstand zwischen den Elektroden. Ebenso wird damit eine vordefinierte Zündfunkenstrecke bereitgestellt, die eine präzise lokale Steuerung der Zündfunkenbildung erlaubt. Die erfindungsgemäße Zündkerzenelektrodenanordnung ist aufgrund der einstückigen Ausbildung kompakt und gut lagerbar bzw. transportierbar und verbaubar. Der Verbindungsbereich wird dabei bevorzugt erst nach dem Verbauen der Zündkerzenelektrodenanordnung mit der Zündkerze entfernt.

Die erfindungsgemäße Zündkerzenelektrodenanordnung ist durch das erfindungsgemäße Verfahren zur Herstellung einer Zündkerzenelektrodenanordnung herstellbar. Folglich finden auch die jeweiligen Vorteile, vorteilhaften Effekte und Weiterbildungen wechselseitig Anwendung.

Gemäß einer vorteilhaften Weiterbildung ist die Mittelelektrode zylindrisch ausgebildet und/oder ist die Masseelektrode in Form eines Zylinderringes ausgebildet und/oder ist der Verbindungsbereich aus mindestens einem, vorzugsweise aus zwei bis vier Stegen, ausgebildet. Durch die zylindrische Gestalt der Mittelektrode bzw. auch der Masseelektrode können Störfunken verhindert werden. Die Masseelektrode umgibt hierbei die Mittelelektrode vorzugsweise vollständig. Ein oder mehrere Stege dienen dabei der Stabilisierung der Anordnung der Masseelektrode und der Mittelelektrode, wobei mindestens zwei Stege aus Stabilitätsgründen und maximal vier Stege aus Produktionsgründen bevorzugt sind.

Ebenfalls erfindungsgemäß wird auch eine Zündkerze bereitgestellt, die durch das vorstehend beschriebene Verfahren zur Herstellung einer Zündkerze hergestellt ist. Aufgrund der einstückigen Herstellungsweise der Masseelektrode, der Mittelelektrode und des die beiden Elektroden verbindenden Verbindungsbereichs, kann auch in der erfindungsgemäßen Zündkerze ein dauerhaft stabiler Elektrodenabstand realisiert werden. Vor einer Verwendung der Zündkerze wird dann der Verbindungsbereich entfernt.

Darüber hinaus wird erfindungsgemäß auch eine Zündkerze gemäss den Merkmalen des Anspruchs 22 offenbart.

Die Zündkerze zeichnet sich aufgrund des an einer oder an mehreren Elektroden vorgesehenen Edelmetalls durch eine hohe Verschleißresistenz und gute Zündfunkenbildung aus. Das erste Edelmetall weist dabei mindestens einen Abschnitt auf, der frei ist von erstem Edelmetall. Alternativ oder additiv dazu weist das zweite Edelmetall mindestens einen Abschnitt auf, der frei ist von zweitem Edelmetall. Alternativ oder additiv dazu weist das zweite Edelmetall mindestens einen Abschnitt auf, der frei ist von zweitem Edelmetall. Die vorhandenen Abschnitte können Zündkerzenelektrodenmaterial enthalten, so dass die Oberfläche des jeweiligen Edelmetalls eben ist.

Diese edelmetallfreien Abschnitte resultieren daraus, dass die Zündkerze wie vorstehend durch das erfindungsgemäße Verfahren zur Herstellung einer Zündkerze herstellbar ist. Wie in der Beschreibung dieses Verfahrens dargelegt, wird hierbei zunächst eine Zündkerzenelektrodenanordnung hergestellt, in der die Masseelektrode und die Mittelelektrode durch einen Verbindungsbereich miteinander verbunden sind. Da sodann, also erst im Nachhinein, nach Ausprägung der Elektroden und des Verbindungsbereichs, erstes Edelmetall auf einen oder mehrere Bereiche der Masseelektrode und/oder zweites Edelmetall auf einen oder mehrere Bereiche der Mittelelektrode aufgebracht wird, wobei das jeweilige Edelmetall in der Funkenstrecke zwischen der Masseelektrode und der Mittelelektrode angeordnet ist, können die Teilbereiche der Masseelektrode bzw. der Mittelelektrode, die den Verbindungsbereich aufweisen, kein Edelmetall umfassen. Somit ergibt sich je nach Anzahl der im Laufe des Verfahrens zur Herstellung der Zündkerze entfernten Stege eine entsprechende Anzahl an edelmetallfreien Abschnitten an der Masseelektrode bzw. der Mittelelektrode. Diese Abschnitte können, je nachdem wie weit der von Edelmetall umgebene Verbindungsbereich entfernt wird, dasselbe Zündkerzenelektrodenmaterial aufweisen, aus dem auch der Zündkerzenelektrodengrundkörper, der die Masseelektrode, die Mittelelektrode und den Verbindungsbereich umfasst, gebildet ist. Vorzugsweise ist aber das Entfernen des Verbindungsbereichs derart erfolgt, dass auch der zwischen dem ersten Edelmetall und/oder dem zweiten Edelmetall angeordnete Verbindungsbereich mindestens teilweise mitentfernt wurde. Dies führt zu freiliegenden Bereichen zwischen dem ersten Edelmetall und/oder dem zweiten Edelmetall und daraus hervorgehenden Ecken an dem jeweiligen Edelmetall, an denen Feldüberhöhungen im elektrischen Feld vorliegen, so dass sich der Zündspannungsbedarf für die Zündfunkenbildung verringert.

Diese ebenfalls erfindungsgemäße Zündkerze zeichnet sich durch eine dauerhaft stabile geometrische Anordnung der Elektroden und damit eine präzise ausgebildete Funkenstrecke sowie eine hohe Verschleißbeständigkeit und damit eine hohe Lebensdauer aus.

### Kurze Beschreibung der Zeichnung

Nachfolgend werden Ausführungsbeispiele der Erfindung unter Bezugnahme auf die begleitende Zeichnung im Detail beschrieben. In der Zeichnung ist:
- Figur 1: eine Teilschnittansicht einer Zündkerze gemäß einer ersten Ausführungsform,
- Figur 2: eine geschnittene Ansicht einer Zündkerze gemäß einer zweiten Ausführungsform und
- Figur 3: ein Querschnitt durch eine Zündkerzenelektrodenanordnung gemäß einer dritten Ausführungsform.

### Ausführungsformen der Erfindung

In den Figuren sind nur die erfindungswesentlichen Details dargestellt. Alle übrigen Details sind der Übersichtlichkeit halber weggelassen. Zudem beziehen sich gleiche Bezugszeichen auf gleiche Bauteile.

Wie aus Figur 1 ersichtlich ist, umfasst die Zündkerze 1 eine Masseelektrode 2, eine Mittelelektrode 3 und einen Isolator 4. Ein Gehäuse 5 umgibt zumindest teilweise den Isolator 4. Am Gehäuse 5 ist ein Gewinde 6 angeordnet, welches für eine Befestigung der Zündkerze 1 in einem Zylinderkopf 7 ausgelegt ist. Zum Erzeugen eines Zündfunkens ist die Mittelelektrode 3 mit einem elektrischen Anschluss 8 verbunden.

In der Zündkerze 1 aus Figur 1 sind die Masseelektrode 2 und die Mittelelektrode 3 aus demselben Material gebildet, nämlich derart, dass die Masseelektrode 2 und die Mittelelektrode 3 zunächst durch einen Verbindungsbereich miteinander verbunden aus einem einstückigen Zündkerzenelektrodengrundkörper aus Zündkerzenelektrodenmaterial gebildet werden, beispielsweise durch Tiefziehen des Zündkerzenelektrodengrundkörpers.

Auf der Masseelektrode 2 wird sodann ein erstes Edelmetall 12 angeordnet und auf der Mittelelektrode 3 wird ein zweites Edelmetall 13 angeordnet, wobei zwischen dem ersten Edelmetall 12 und dem zweiten Edelmetall 13 eine Funkenstrecke F ausgebildet wird.

Der Zündkerzenelektrodengrundkörper wird in einem weiteren Schritt mit einem Zündkerzengrundkörper 9 verbunden, der, wie hier gezeigt, das Gehäuse 5, den Isolator 4 und den elektrischen Anschluss 8 umfasst.

Wie hier gezeigt, ist die Masseelektrode 2 mit dem Gehäuse 5 vorzugsweise durch eine erste Schweißverbindung S1 verbunden und die Mittelelektrode 3 ist vorteilhafterweise durch eine zweite Schweißverbindung S2 mit dem elektrischen Anschluss 8 verbunden. Der Verbindungsbereich, der zunächst zwischen der Masseelektrode 2 und der Mittelelektrode 3 gebildet war, wurde zur Inbetriebnahme der Zündkerze 1 entfernt.

Aufgrund dessen, dass die Masseelektrode 2 und die Mittelelektrode 3 sowie die darauf entsprechend angeordneten Edelmetalle 12, 13 hergestellt werden, indem ein Verbindungsbereich zwischen der Masseelektrode 2 und der Mittelelektrode 3 gebildet ist, ist in der in Figur 1 dargestellten Zündkerze 1 der Elektrodenabstand zwischen dem ersten Edelmetall 12 der Masseelektrode 2 und dem zweiten Edelmetall 13 der Mittelelektrode 3 dauerhaft stabil und sehr präzise auf einen vorbestimmten Abstand eingestellt. Die Zündkerze 1 zeichnet sich folglich durch eine hohe Leistungsdichte und einen geringen funkenerosiven Verschleiß aus.

Figur 2 zeigt einen Teilausschnitt einer Zündkerze 1 gemäß einer zweiten Ausführungsform. Die Masseelektrode 2 ist in Form einer Dachelektrode ausgebildet und überragt die Mittelelektrode 3. Am brennraumseitigen Ende der Mittelelektrode 3 weist die Mittelelektrode 3 ein zweites Edelmetall 13 auf, das in Form eines quaderförmigen oder zylinderförmigen Plättchens ausgebildet ist. Diesem gegenüberliegend ist an der Masseelektrode 2 ein erstes Edelmetall 12, ebenfalls in Form eines quaderförmigen oder zylinderförmigen Plättchens, angeordnet. Zwischen dem ersten Edelmetall 12 und dem zweiten Edelmetall 13 ist die Funkenstrecke F ausgebildet. Hier wird der Zündfunken erzeugt. Das erste Edelmetall 12 weist einen edelmetallfreien Abschnitt 14 auf und das zweite Edelmetall 13 weist einen edelmetallfreien Abschnitt 20 auf.

Die edelmetallfreien Abschnitte 14, 20 resultieren aus der Herstellung der Zündkerze 1. Für die Herstellung der Zündkerze 1 gemäß der zweiten Ausführungsform wird eine Zündkerzenelektrodenanordnung, die eine Masseelektrode 2, eine Mittelelektrode 3 und einen Verbindungsbereich 11 aufweist und die einstückig ausgebildet ist, mit einem Zündkerzengrundkörper verbunden. Die Zündkerzenelektrodenanordnung wird dabei aus einem einstückigen Zündkerzenelektrodengrundkörper aus Zündkerzenelektrodenmaterial gebildet. Der Verbindungsbereich 11 ist in Figur 2 gestrichelt eingezeichnet.

Ein hierfür zu verwendender Zündkerzenelektrodengrundkörper 15, kann beispielsweise quaderförmig oder vollzylindrisch ausgebildet sein. Eine etwaige Kontur eines solchen Zündkerzenelektrodengrundkörpers 15 ist in Figur 2 gestrichelt dargestellt. Das Zündkerzenelektrodenmaterial umfasst vorzugsweise Nickel als Hauptelement und besteht insbesondere aus einer Nickel-Chrom-Legierung oder eine Nickel-Yttrium-Legierung.

Aus dem Zündkerzenelektrodengrundkörper 15 können beispielsweise durch Entfernen von Zündkerzenelektrodenmaterial die Masseelektrode 2, die Mittelelektrode 3 und ein die Masseelektrode 2 und die Mittelelektrode 3 verbindender Verbindungsbereich 11 gebildet werden. Das Entfernen von Zündkerzenelektrodenmaterial kann besonders gut durch einen abtragenden Prozess, durch Erodieren, durch Behandeln mittels Laser oder durch Ausstanzen ausgeführt werden. Auch können hierdurch die Funkenstrecke F sowie weitere freie Bereiche 16 zwischen der Masseelektrode 2 und der Mittelelektrode 3 gebildet werden. Der Verbindungsbereich 11 wird zwischen dem brennraumseitigen Ende der Mittelelektrode 3 und dem dem brennraumseitigen Ende der Mittelelektrode 3 gegenüberliegenden Bereich der Masseelektrode 2 gebildet.

Die Masseelektrode 2, die Mittelelektrode 3 und der Verbindungsbereich 11 sind somit aus demselben Material einstückig gebildet. In einem weiteren Verfahrensschritt wird das erste Edelmetall 12 auf die Masseelektrode 2 und das zweite Edelmetall 13 auf die Mittelelektrode 3 aufgebracht, so dass sich das erste Edelmetall 12 und das zweite Edelmetall 13 im Bereich der Funkenstrecke gegenüberliegen. Erst in einem diesem Verfahrensschritt nachgelagerten Schritt wird der Verbindungsbereich 11 zwischen der Masseelektrode 2 und der Mittelelektrode 3 entfernt. Hierdurch bleibt an der Mittelelektrode 3 ein edelmetallfreier Abschnitt 20 zurück und an der Masseelektrode 2 bleibt ein edelmetallfreier Abschnitt 14 zurück. Die edelmetallfreien Abschnitte 14, 20 können Zündkerzenelektrodenmaterial enthalten, sofern das Zündkerzenelektrodenmaterial des vormaligen Verbindungsbereichs in diesen Bereichen nicht ebenfalls entfernt wurde.

Figur 3 zeigt eine Zündkerzenelektrodenanordnung 10 gemäß einer dritten Ausführungsform der Erfindung. Die Zündkerzenelektrodenanordnung 10 umfasst eine Mittelelektrode 3, die ringzylindrisch von einer Masseelektrode 2 umgeben ist. Die Mittelelektrode 3 und die Masseelektrode 2 sind durch einen Verbindungsbereich 11 miteinander verbunden. Die Zündkerzenelektrodenanordnung 10 ist aus einem einstückigen Zündkerzenelektrodengrundkörper hergestellt, so dass auch in der Zündkerzenelektrodenanordnung 10 die Masseelektrode 2, die Mittelelektrode 3 und der Verbindungsbereich 11 einteilig, also auch aus demselben Material ohne Absätze oder Verbindungnähte gebildet sind.

Ein beispielhaftes Verfahren zur Herstellung der Masseelektrode 2, der Mittelelektrode 3 und des Verbindungsbereichs 11 umfasst einen Schritt des Entfernens von Zündkerzenelektrodenmaterial von dem Zündkerzenelektrodengrundkörper. Der Zündkerzenelektrodengrundkörper kann in der in Figur 3 gezeigten Ausführungsform beispielsweise eine vollzylindrische Form aufweisen mit einem Durchmesser A. Der Durchmesser A ist vorzugsweise maximal so groß wie der Innendurchmesser des Gehäuses der Zündkerze, in der die Zündkerzenelektrodenanordnung 10 verbaut werden soll, so dass ein passgenaues Befestigen der Zündkerzenelektrodenanordnung 10 einfach möglich ist.

Durch Entfernen von Zündkerzenelektrodenmaterial entstehen vier freie Bereiche 16, die der Funkenstrecke F zuzurechnen sind.

Alternativ zu dem vorstehend ausgeführten Verfahren können die Masseelektrode 2, die Mittelelektrode 3 und der Verbindungsbereich 11 auch durch Aufbau von Zündkerzenelektrodenmaterial, beispielsweise durch Anwendung eines 3D-Druckverfahrens, einstückig ausgebildet werden.

Der Verbindungsbereich 11 besteht in der vorliegenden Ausführungsform aus vier Stegen 11a, die jeweils im 90° Winkel zueinander angeordnet sind.

Auf der der Mittelelektrode 3 zugewandten Innenoberfläche 17 der Masseelektrode 2 ist ein erstes Edelmetall 12 angeordnet. Auf der der Masseelektrode 2 zugewandten Außenoberfläche 18 der Mittelelektrode 3 ist ein zweites Edelmetall 13 angeordnet. Das erste Edelmetall 12 und das zweite Edelmetall 13 sind nicht im Verbindungsbereich 11 angeordnet.

Zwischen dem ersten Edelmetall 12 und dem zweiten Edelmetall 13 ergibt sich die Funkenstrecke F.

Für die Herstellung einer Zündkerze unter Verwendung der hier gezeigten Zündkerzenelektrodenanordnung 10 wird der aus den vier Stegen 11a bestehende Verbindungsbereich 11 noch entfernt. Beispielsweise können Abschnitte 19 der Stege entfernt werden, so dass die Masseelektrode 2 und die Mittelelektrode 3 nicht mehr elektrisch miteinander verbunden sind. Die Abschnitte 19 liegen zwischen dem ersten Edelmetall 12 und dem zweiten Edelmetall 13 im Freiraum 16. Durch Entfernen der Abschnitte 19 bleiben an der Masseelektrode 2 edelmetallfreie aber Zündkerzenelektrodenmaterial haltige Abschnitte 14 und an der Mittelelektrode 3 edelmetallfreie aber Zündkerzenelektrodenmaterial haltige Abschnitte 20 zurück. Diese durchsetzen entsprechend das erste Edelmetall 12 und das zweite Edelmetall 13.

Vorzugsweise erfolgt das Entfernen des Verbindungsbereichs 11 derart, dass auch der zwischen dem ersten Edelmetall 12 und dem zweiten Edelmetall 13 angeordnete Verbindungsbereich 11 mindestens teilweise mitentfernt wird. Somit wird, wie in Figur 3 dargestellt, ein Abschnitt 21 entfernt. Dies führt zur Bildung von Freiräumen zwischen dem ersten Edelmetall 12 auf der einen Seite und dem zweiten Edelmetall 13 auf der anderen Seite und ferner zu freiliegenden Ecken 22 des ersten Edelmetalls 12 und freiliegenden Ecken 23 des zweiten Edelmetalls 13, an denen Feldüberhöhungen im elektrischen Feld vorliegen, so dass sich der Zündspannungsbedarf für die Zündfunkenbildung verringert werden kann.

Nach dem Entfernen des Verbindungsbereichs 11 weist die Mittelelektrode 3 eine vollzylindrische Form und die Masseelektrode 2 die Form eines Zylinderringes auf.

Durch das Vorsehen des Verbindungsbereichs 11 und der einstückigen Ausgestaltung der Masseelektrode 2, der Mittelelektrode 3 und des Verbindungsbereichs 11, ergibt sich aufgrund der geometrischen Gestaltung der Zündkerzenelektrodenanordnung 10 ein fester und präzise vorbestimmbarer Elektrodenabstand, aus dem nach dem Aufbringen des ersten Edelmetalls 12 und des zweiten Edelmetalls 13 auch eine präzise ausgebildete Funkenstrecke F resultiert. Eine unter Verwendung der erfindungsgemäßen Zündkerzenelektrodenanordnung 10 hergestellte Zündkerze zeichnet sich durch eine hohe Leistungsdichte und einen geringen funkenerosiven Verschleiß aus.

## Patentansprüche

1. Verfahren zur Herstellung einer Zündkerzenelektrodenanordnung (10) mit einer Masseelektrode (2) und einer Mittelelektrode (3), die durch einen Verbindungsbereich (11) miteinander verbunden sind, **dadurch gekennzeichnet, dass** die Masseelektrode (2), die Mittelelektrode (3) und der Verbindungsbereich (11) aus einem einstückigen Zündkerzenelektrodengrundkörper (15) aus Zündkerzenelektrodenmaterial gebildet werden, wobei das Zündkerzenelektrodenmaterial eine Nickel-Chrom-Legierung oder eine Nickel-Yttrium-Legierung ist.

2. Verfahren nach Anspruch 1, wobei das Bilden der Masseelektrode (2), der Mittelelektrode (3) und des Verbindungsbereichs (11) einen Schritt des Entfernens von Zündkerzenelektrodenmaterial vom Zündkerzenelektrodengrundkörper (15) umfasst.

3. Verfahren nach Anspruch 2, umfassend einen Schritt des Bildens einer Zündfunkenstrecke (F) zwischen der Masseelektrode (2) und der Mitteleelektrode (3) durch Entfernen von Zündkerzenelektrodenmaterial vom Zündkerzenelektrodengrundkörper (15), wobei die Masseelektrode (2) und die Mittelelektrode (3) durch den aus dem Zündkerzenelektrodenmaterial bestehenden Verbindungsbereich (11) miteinander verbunden bleiben.

4. Verfahren nach Anspruch 2 oder 3, wobei das Entfernen des Zündkerzenelektrodenmaterials vom Zündkerzenelektrodengrundkörper (15) durch Stanzen oder Abtragen oder Erodieren oder Lasern ausgeführt wird.

5. Verfahren nach einem der Ansprüche 2 bis 4 ferner umfassend einen Schritt des Tiefziehens mindestens eines Bereichs des Zündkerzenelektrodengrundkörpers (15).

6. Verfahren nach Anspruch 1 umfassend einen Schritt des Aufbauens von Zündkerzenelektrodenmaterial derart, dass die Masseelektrode (2), die Mittelelektrode (3) und der die Masseelektrode (2) und die Mittelelektrode (3) verbindende Verbindungsbereich (11) einstückig gebildet werden.

7. Verfahren nach Anspruch 6, wobei das Aufbauen von Zündkerzenelektrodenmaterial derart erfolgt, dass zwischen der Masseelektrode (2) und der Mitteleelektrode (3) eine Zündfunkenstrecke (F) gebildet wird, wobei die Masseelektrode (2) und die Mittelelektrode (3) durch den aus dem Zündkerzenelektrodenmaterial bestehenden Verbindungsbereich (11) miteinander verbunden bleiben.

8. Verfahren nach Anspruch 6 oder 7, wobei das Aufbauen des Zündkerzenelektrodenmaterials durch 3D-Drucken ausgeführt wird.

9. Verfahren nach einem der vorhergehenden Ansprüche, wobei die Masseelektrode (2) die Mittelelektrode (3) mindestens abschnittsweise umgibt.

10. Verfahren nach einem der vorhergehenden Ansprüche, wobei der Verbindungsbereich (11) in Form mindestens eines Steges ausgebildet wird, der die Masseelektrode (2) und die Mittelelektrode (3) miteinander verbindet.

11. Verfahren nach Anspruch 10, wobei der Verbindungsbereich (11) in Form von zwei bis vier Stege ausgebildet wird, die die Masseelektrode (2) und die Mittelelektrode (3) miteinander verbinden.

12. Verfahren nach einem der vorhergehenden Ansprüche ferner umfassend einen Schritt des Anordnens mindestens eines ersten Edelmetalls (12) an der Masseelektrode (2) und/oder mindestens eines zweiten Edelmetalls (13) an der Mittelelektrode (3), wobei das erste Edelmetall (12) und/oder das zweite Edelmetall (13) derart angeordnet werden, dass sie in einem eine Funkenstrecke (F) zwischen der Masseelektrode (2) und der Mittelelektrode (3) bildenden Bereich angeordnet werden.

13. Verfahren nach einem der vorhergehenden Ansprüche ferner umfassend einen Schritt des Vorsehens von Öffnungen in der Masseelektrode (2) und/oder in der Mittelelektrode (3).

14. Verfahren zur Herstellung einer Zündkerze (1), wobei die Zündkerze eine Zündkerzenelektrodenanordnung (10) hergestellt nach einem der Ansprüche 1 bis 13 und einen Zündkerzengrundkörper umfasst, **dadurch gekennzeichnet, dass** das Verfahren zur Herstellung einer Zündkerze (1) einen Schritt des Verbindens der Zündkerzenelektrodenanordnung (10) mit einem Zündkerzengrundkörper (9) umfasst.

15. Verfahren nach Anspruch 14, wobei die Masseelektrode (2) mit einem Gehäuse (5) der Zündkerze (1) und/oder die Mittelelektrode (3) mit einem elektrischen Anschluss (8) für die Mittelelektrode (3) verbunden werden.

16. Verfahren nach Anspruch 14 oder 15, wobei das Verbinden mittels Laserschweißen, mittels Widerstandsschweißen oder mittels Hartlöten ausgeführt wird.

17. Verfahren nach einem der Ansprüche 14 bis 16 umfassend einen Schritt des Entfernens des Verbindungsbereichs (11) zwischen der Masseelektrode (2) und der Mittelektrode (3).

18. Verfahren nach einem der Ansprüche 14 bis 17 umfassend einen Schritt des Vorsehens von Öffnungen in der Masseelektrode und/oder in der Mittelelektrode (3).

19. Zündkerzenelektrodenanordnung umfassend eine Masseelektrode (2) und eine Mittelelektrode (3), die durch einen Verbindungsbereich (11) miteinander verbunden sind, **dadurch gekennzeichnet, dass** die Masseelektrode (2), die Mittelelektrode (3) und der Verbindungsbereich (11) der Zündkerzenelektrodenanordnung (10) einstückig aus einem Zündkerzenelektrodenmaterial gebildet sind, wobei das Zündkerzenelektrodenmaterial eine Nickel-Chrom-Legierung oder eine Nickel-Yttrium-Legierung ist.

20. Zündkerzenelektrodenanordnung nach Anspruch 19, wobei die Mittelelektrode (3) zylindrisch ausgebildet ist und/oder wobei die Masseelektrode (2) in Form eines Zylinderringes ausgebildet ist und/oder wobei der Verbindungsbereich (11) aus mindestens einem, vorzugsweise aus zwei bis vier Stegen, ausgebildet ist.

21. Zündkerze hergestellt nach einem Verfahren nach einem der Ansprüche 14 bis 18.

22. Zündkerze umfassend eine Masseelektrode (2) und eine Mittelelektrode (3), die zwischen sich eine Funkenstrecke (F) definieren, wobei die Masseelektrode (2) die Mittelelektrode (3) umgibt, wobei die Masseelektrode (2) und die Mittelelektrode (3) aus einem ursprünglich einstückigen Zündkerzenelektrodengrundkörper aus Zündkerzenelektrodenmaterial gebildet werden, wobei das Zündkerzenelektrodenmaterial eine Nickel-Chrom-Legierung oder eine Nickel-Yttrium-Legierung ist,
wobei an der Masseelektrode (2), in einem eine Funkenstrecke (F) zwischen der Masseelektrode (2) und der Mittelelektrode (3) bildenden Bereich, ein erstes Edelmetall (12) angeordnet ist und wobei die Masseelektrode (2) in dem Bereich mindestens einen Abschnitt (14) aufweist, der frei ist von erstem Edelmetall (12) und/oder
wobei an der Mittelelektrode (3), in einem eine Funkenstrecke (F) zwischen der Masseelektrode (2) und der Mittelelektrode (3) bildenden Bereich, ein zweites Edelmetall (13) angeordnet ist und wobei die Mittelelektrode (3) in dem Bereich mindestens einen Abschnitt (20) aufweist, der frei ist von zweitem Edelmetall (13).

## Claims

1. Method for manufacturing a spark plug electrode arrangement (10) having an earth electrode (2) and a centre electrode (3) which are connected to each other by a connecting region (11), **characterized in that** the earth electrode (2), the centre electrode (3) and the connecting region (11) are formed from a one-piece spark plug electrode base body (15) made of spark plug electrode material, wherein the spark plug electrode material is a nickel-chromium alloy or a nickel-yttrium alloy.

2. Method according to Claim 1, wherein the forming of the earth electrode (2), the centre electrode (3) and the connecting region (11) comprises a step of removing spark plug electrode material from the spark plug electrode base body (15).

3. Method according to Claim 2, comprising a step of forming an ignition spark gap (F) between the earth electrode (2) and the centre electrode (3) by removing spark plug electrode material from the spark plug electrode base body (15), wherein the earth electrode (2) and the centre electrode (3) remain connected to each other by the connecting region (11) consisting of the spark plug electrode material.

4. Method according to Claim 2 or 3, wherein the spark plug electrode material is removed from the spark plug electrode base body (15) by punching or ablating or eroding or lasers.

5. Method according to one of Claims 2 to 4, further comprising a step of deep-drawing at least one region of the spark plug electrode base body (15).

6. Method according to Claim 1, comprising a step of constructing spark plug electrode material in such a way that the earth electrode (2), the centre electrode (3) and the connecting region (11) connecting the earth electrode (2) and the centre electrode (3) are formed in one piece.

7. Method according to Claim 6, wherein spark plug electrode material is constructed in such a way that an ignition spark gap (F) is formed between the earth electrode (2) and the centre electrode (3), wherein the earth electrode (2) and the centre electrode (3) remain connected to each other by the connecting region (11) consisting of the spark plug electrode material.

8. Method according to Claim 6 or 7, wherein the spark plug electrode material is constructed by 3D printing.

9. Method according to one of the preceding claims, wherein the earth electrode (2) surrounds the centre electrode (3) at least in sections.

10. Method according to one of the preceding claims, wherein the connecting region (11) is designed in the form of at least one bar which connects the earth electrode (2) and the centre electrode (3) to each other.

11. Method according to Claim 10, wherein the connecting region (11) is designed in the form of two to four bars which connect the earth electrode (2) and the centre electrode (3) to each other.

12. Method according to one of the preceding claims, further comprising a step of arranging at least a first precious metal (12) on the earth electrode (2) and/or at least a second precious metal (13) on the centre electrode (3), wherein the first precious metal (12) and/or the second precious metal (13) are arranged in such a way that they are arranged in a region forming a spark gap (F) between the earth electrode (2) and the centre electrode (3).

13. Method according to one of the preceding claims, further comprising a step of making openings in the earth electrode (2) and/or in the centre electrode (3).

14. Method for manufacturing a spark plug (1), wherein the spark plug comprises a spark plug electrode arrangement (10) manufactured according to one of Claims 1 to 13 and a spark plug base body, **characterized in that** the method for manufacturing a spark plug (1) comprises a step of connecting the spark plug electrode arrangement (10) to a spark plug base body (9).

15. Method according to Claim 14, wherein the earth electrode (2) is connected to a housing (5) of the spark plug (1) and/or the centre electrode (3) is connected to an electrical connection (8) for the centre electrode (3).

16. Method according to Claim 14 or 15, wherein the connecting is carried out by means of laser welding, by means of resistance welding or by means of brazing.

17. Method according to one of Claims 14 to 16, comprising a step of removing the connecting region (11) between the earth electrode (2) and the centre electrode (3).

18. Method according to one of Claims 14 to 17, comprising a step of making openings in the earth electrode and/or in the centre electrode (3).

19. Spark plug electrode arrangement comprising an earth electrode (2) and a centre electrode (3) which are connected to each other by a connecting region (11), **characterized in that** the earth electrode (2), the centre electrode (3) and the connecting region (11) of the spark plug electrode arrangement (10) are formed in one piece from a spark plug electrode material, wherein the spark plug electrode material is a nickel-chromium alloy or a nickel-yttrium alloy.

20. Spark plug electrode arrangement according to Claim 19, wherein the centre electrode (3) has a cylindrical design and/or wherein the earth electrode (2) is designed in the form of a cylindrical ring and/or wherein the connecting region (11) is formed of at least one bar, preferably of two to four bars.

21. Spark plug manufactured according to a method according to one of Claims 14 to 18.

22. Spark plug comprising an earth electrode (2) and a centre electrode (3) which define a spark gap (F) therebetween, wherein the earth electrode (2) surrounds the centre electrode (3), wherein the earth electrode (2) and the centre electrode (3) are formed from an originally one-piece spark plug electrode base body made of spark plug electrode material, wherein the spark plug electrode material is a nickel-chromium alloy or a nickel-yttrium alloy,
wherein a first precious metal (12) is arranged on the earth electrode (2) in a region forming a spark gap (F) between the earth electrode (2) and the centre electrode (3) and wherein the earth electrode (2) has, in that region, at least one section (14) which is free of first precious metal (12) and/or
wherein a second precious metal (13) is arranged on the centre electrode (3) in a region forming a spark gap (F) between the earth electrode (2) and the centre electrode (3) and wherein the centre electrode (3) has, in that region, at least one section (20) which is free of second precious metal (13).

## Revendications

1. Procédé de fabrication d'un arrangement d'électrodes de bougie d'allumage (10) comprenant une électrode de masse (2) et une électrode centrale (3), qui sont reliées entre elles par une zone de connexion (11), **caractérisé en ce que** l'électrode de masse (2), l'électrode centrale (3) et la zone de connexion (11) sont formées à partir d'un corps de base (15) d'électrode de bougie d'allumage, constitué d'une seule pièce à base d'un matériau d'électrode de bougie d'allumage, le matériau d'électrode de bougie d'allumage étant un alliage nickel-chrome ou un alliage nickel-yttrium.

2. Procédé selon la revendication 1, la formation de l'électrode de masse (2), de l'électrode centrale (3) et de la zone de connexion (11) comprenant une étape consistant à retirer du matériau d'électrode de bougie d'allumage à partir du corps de base (15) d'électrode de bougie d'allumage.

3. Procédé selon la revendication 2, comprenant une étape consistant à former un intervalle d'étincelle d'allumage (F) entre l'électrode de masse (2) et l'électrode centrale (3) en retirant du matériau d'électrode de bougie d'allumage du corps de base (15) d'électrode de bougie d'allumage, l'électrode de masse (2) et l'électrode centrale (3) restant reliées entre elles par la zone de connexion (11) composée du matériau d'électrode de bougie d'allumage.

4. Procédé selon la revendication 2 ou 3, le retrait du matériau d'électrode de bougie d'allumage du corps de base (15) d'électrode de bougie d'allumage étant effectué par poinçonnage ou ablation ou érosion ou usinage au laser.

5. Procédé selon l'une des revendications 2 à 4, comprenant en outre une étape d'emboutissage d'au moins une zone du corps de base (15) d'électrode de bougie d'allumage.

6. Procédé selon la revendication 1, comprenant une étape consistant à constituer un matériau d'électrode de bougie d'allumage de telle sorte que l'électrode de masse (2), l'électrode centrale (3) et la zone de connexion (11) reliant l'électrode de masse (2) et l'électrode centrale (3) sont formées d'une seule pièce.

7. Procédé selon la revendication 6, la constitution du matériau d'électrode de bougie d'allumage étant effectuée de telle sorte qu'un intervalle d'étincelle d'allumage (F) est formé entre l'électrode de masse (2) et l'électrode centrale (3), l'électrode de masse (2) et l'électrode centrale (3) restant reliées entre elles par la zone de connexion (11) composée du matériau d'électrode de bougie d'allumage.

8. Procédé selon la revendication 6 ou 7, la constitution du matériau d'électrode de bougie d'allumage étant réalisée par impression 3D.

9. Procédé selon l'une des revendications précédentes, l'électrode de masse (2) entourant l'électrode centrale (3) au moins dans certaines portions.

10. Procédé selon l'une des revendications précédentes, la zone de connexion (11) étant réalisée sous la forme d'au moins une barre qui relie l'électrode de masse (2) et l'électrode centrale (3) entre elles.

11. Procédé selon la revendication 10, la zone de connexion (11) étant réalisée sous la forme de deux à quatre barres qui relient l'électrode de masse (2) et l'électrode centrale (3) entre elles.

12. Procédé selon l'une des revendications précédentes, comprenant en outre une étape consistant à disposer au moins un premier métal précieux (12) sur l'électrode de masse (2) et/ou au moins un deuxième métal précieux (13) sur l'électrode centrale (3), le premier métal précieux (12) et/ou le deuxième métal précieux (13) étant disposés de telle sorte qu'ils sont disposés dans une zone formant un intervalle d'étincelle (F) entre l'électrode de masse (2) et l'électrode centrale (3).

13. Procédé selon l'une des revendications précédentes, comprenant en outre une étape consistant à prévoir des ouvertures dans l'électrode de masse (2) et/ou dans l'électrode centrale (3).

14. Procédé de fabrication d'une bougie d'allumage (1), la bougie d'allumage comprenant un arrangement (10) d'électrodes de bougie d'allumage fabriqué selon l'une des revendications 1 à 13 et un corps de base de bougie d'allumage, **caractérisé en ce que** le procédé de fabrication d'une bougie d'allumage (1) comprend une étape consistant à relier l'arrangement (10) d'électrodes de bougie d'allumage à un corps de base (9) de bougie d'allumage.

15. Procédé selon la revendication 14, l'électrode de masse (2) étant reliée à un boîtier (5) de la bougie d'allumage (1) et/ou l'électrode centrale (3) à une borne électrique (8) pour l'électrode centrale (3).

16. Procédé selon la revendication 14 ou 15, la liaison étant réalisée par soudage au laser, par soudage par résistance ou par brasage fort.

17. Procédé selon l'une des revendications 14 à 16, comprenant une étape consistant à retirer la zone de connexion (11) entre l'électrode de masse (2) et l'électrode centrale (3).

18. Procédé selon l'une des revendications 14 à 17, comprenant une étape consistant à prévoir des ouvertures dans l'électrode de masse et/ou dans l'électrode centrale (3).

19. Arrangement d'électrodes de bougie d'allumage comprenant une électrode de masse (2) et une électrode centrale (3), qui sont reliées entre elles par une zone de connexion (11), **caractérisé en ce que** l'électrode de masse (2), l'électrode centrale (3) et la zone de connexion (11) de l'arrangement d'électrodes (10) de bougie d'allumage sont formées d'une seule pièce à partir d'un matériau d'électrode de bougie d'allumage, le matériau d'électrode de bougie d'allumage étant un alliage nickel-chrome ou un alliage nickel-yttrium.

20. Arrangement d'électrodes de bougie d'allumage selon la revendication 19, l'électrode centrale (3) étant de configuration cylindrique et/ou l'électrode de masse (2) étant réalisée sous la forme d'un anneau cylindrique et/ou la zone de connexion (11) étant constituée d'au moins une, de préférence de deux à quatre barres.

21. Bougie d'allumage fabriquée conformément à un procédé selon l'une des revendications 14 à 18.

22. Bougie d'allumage comprenant une électrode de masse (2) et une électrode centrale (3) qui définissent entre elles un intervalle d'étincelle (F), l'électrode de masse (2) entourant l'électrode centrale (3), l'électrode de masse (2) et l'électrode centrale (3) étant formées à partir d'un corps de base d'électrode de bougie d'allumage initialement d'une seule pièce à base d'un matériau d'électrode de bougie d'allumage, le matériau d'électrode de bougie d'allumage étant un alliage nickel-chrome ou un alliage nickel-yttrium,
un premier métal précieux (12) étant disposé sur l'électrode de masse (2), dans une zone formant un intervalle d'étincelle (F) entre l'électrode de masse (2) et l'électrode centrale (3), et l'électrode de masse (2) possédant dans cette zone au moins une portion (14) qui est exempte du premier métal précieux (12) et/ou
un deuxième métal précieux (13) étant disposé sur l'électrode centrale (3), dans une zone formant un intervalle d'étincelle (F) entre l'électrode de masse (2) et l'électrode centrale (3), et l'électrode centrale (3) possédant dans cette zone au moins une portion (20) qui est exempte du deuxième métal précieux (13).
